# FASCICULE DE BREVET EUROPEEN

(11) **EP 1 025 772 B1**
(45) Date de publication et mention de la délivrance du brevet: **17.12.2003**
(21) Numéro de dépôt: 00420024.2
(22) Date de dépôt: 07.02.2000
(51) Int. Cl.: A43D 3/02, A43D 111/00

(54) **Forme pour la fabrication de chaussures, dispositifs de préhension et de transport par palette d'une telle forme**
Schuhleisten für die Schuhherstellung, Greif- und Palettenfördervorrichtung solches Leistens
Shoe last for manufacturing shoes, devices for grasping and transporting by palett such a last

(30) Priorité: 08.02.1999 FR 9901581
(43) Date de publication de la demande: 09.08.2000
(73) Titulaire: ETABLISSEMENTS ACTIS, 38730 Le Pin (FR)
(72) Inventeur: Blanc, Roger, 38730 Virieu-sur-Bourbre (FR)
(74) Mandataire: Maureau, Philippe

(56) Documents cités:
- WO-A-99/32276
- FR-A- 2 705 872
- GB-A- 190 925 540
- US-A- 3 199 149

## Description

La présente invention a pour objet une forme pour la fabrication de chaussures, ainsi qu'un dispositif de transport par palette d'une telle forme et un dispositif de préhension d'une telle forme à un poste de travail.

Dans le cas de certaines chaussures qui comportent une tige en matière synthétique, ou destinées à être associées à des pièces en matière synthétique ou en caoutchouc, il est connu de mettre en oeuvre des formes équipées de moyens de chauffage. Ces formes sont réalisées en aluminium, contiennent une résistance de chauffage, et sont reliées à une source d'alimentation électrique. Il convient toutefois de préparer la tige sur une forme en matière synthétique, puis de réaliser son transfert sur la forme chauffante en aluminium, pour réaliser les opérations devant s'effectuer à une certaine température, avant de replacer la tige sur une forme en matière synthétique pour réaliser les opérations de finition, telles que les opérations d'ébavurage.

En particulier, le document GB 25, 540 décrit un type de forme chauffante réalisée pour partie en aluminium. Le document US 3, 199, 149 décrit pour sa part une forme chauffante spécialisée pour l'étape de moulage de semelle. Enfin, le document FR 2, 705, 875 décrit une forme synthétique permettant de réaliser les opérations de préparation ou de finition mentionnées ci-dessus, en fournissant des moyens de préhension.

Il faut également tenir compte du fait qu'il faut non seulement chauffer la forme pour réaliser la vulcanisation de caoutchouc, mais également pour réactiver certaines colles, ou pour permettre le galbage de forme thermoplastique. Il est tout à fait clair que le passage d'une forme à une autre est une opération délicate, qui prend du temps, et qui risque de détériorer la tige.

Le but de l'invention est de fournir une forme pour la fabrication de chaussures, qui permette la réalisation de toutes les opérations nécessaires, notamment dans le cadre d'une automatisation des tâches, en permettant le chauffage ou le maintien à une température déterminée de la forme et par suite de la tige, lors du transfert de celle-ci entre deux postes, ou à certains postes de travail.

A cet effet, la forme qu'elle concerne, du type comprenant une zone de préhension constituée par deux plots tubulaires et présentant des évidements annulaires, permettant d'une part leur engagement sur deux tiges verticales appartenant à une palette, en vue du déplacement de la forme d'un poste à un autre, et d'autre part la préhension de la forme à l'aide de la mâchoire d'un organe préhenseur, est caractérisée en ce que la forme, réalisée en matière synthétique, contient une partie métallique équipée d'une résistance de chauffage, dont l'alimentation est réalisée à partir de deux fils conducteurs reliés aux deux plots métalliques de préhension qui sont eux-mêmes électriquement conducteurs et sont susceptibles d'être reliés aux deux bornes d'une source d'alimentation électrique.

Dans une telle forme, les plots de montage de la forme sur une palette, ou de préhension de la forme et de maintien de celle-ci aux différents postes de travail, sont mis à profit pour réaliser l'alimentation électrique d'une résistance de chauffage incorporée.

Suivant un mode d'exécution de cette forme, la partie métallique de la forme constitue la semelle de celle-ci.

Suivant une autre caractéristique de l'invention chaque plot tubulaire est prolongé à l'intérieur de la forme par une tige métallique conductrice reliée à la résistance de chauffage, directement ou par des fils conducteurs.

Si les plots tubulaires ou les tiges métalliques qui les prolongent traversent une embase métallique pouvant, par exemple, servir de support à une puce électronique mémorisant les opérations effectuées sur la tige montée sur cette forme, ainsi que les opérations futures que doit subir la tige, la traversée de cette embase métallique est réalisée avec interposition d'éléments isolants.

Avantageusement, cette forme contient un thermostat agissant sur l'alimentation électrique de la résistance de chauffage. Le thermostat peut contrôler la température de la forme, et adapter celle-ci au type de travail à effectuer sur une tige, au fur et à mesure de l'avancement de la réalisation de celle-ci.

Selon une caractéristique de l'invention, le dispositif de transport par palette d'une forme comporte au moins une palette de transport comprenant deux tiges de support de la forme, réalisée en métal conducteur et reliée aux deux bornes d'une source d'alimentation électrique par des fils conducteurs, montés sur la palette et venant en contact par l'intermédiaire de trolleys ou de frotteurs avec des pistes conductrices, fixées sur un rail appartenant au bâti support de guidage des palettes.

Il est ainsi possible de maintenir une tige en température lors de son transfert entre deux postes, ou de réaliser son préchauffage afin de raccourcir le temps d'exécution d'une opération à un poste suivant.

Selon une autre caractéristique de l'invention, le dispositif de préhension d'une forme comporte, à certains postes de travail, au moins une pince de préhension d'une forme comprenant deux mâchoires réalisées en métal conducteur reliées aux deux bornes d'une source d'alimentation électrique et destinées chacune à enserrer l'un des plots de la forme.

Un poste de travail nécessitant un chauffage de la forme est par exemple un poste où s'effectue une opération de moulage.

De toute façon l'invention sera bien comprise à l'aide de la description qui suit, en référence au dessin schématique annexé représentant, à titre d'exemple non limitatif, une forme d'exécution de cette forme.
Figure 1 est une vue en perspective, partiellement arrachée et coupée de cette forme, disposée au-dessus d'une palette de transport.
Figure 2 est une vue en coupe de cette même forme, en position montée sur la palette de transport.
Figure 3 est une vue en perspective de cette forme en position de blocage entre les mâchoires d'un poste de travail.

La forme selon l'invention comporte un corps 2 en matière synthétique, équipé d'une semelle métallique 3 incorporant une résistance électrique 4. Le corps de la forme est équipé d'une embase 5 contenant, par exemple, une puce 6 destinée, dans le cadre d'une production automatisée de chaussures, à commander les différentes opérations devant être effectuées, et à mémoriser les opérations déjà effectuées. Cette forme est équipée de deux plots tubulaires cylindriques 7 parallèles l'un à l'autre, comportant chacun, débouchant dans sa périphérie, deux évidements annulaires 8. Les plots cylindriques sont réalisés dans un métal conducteur, et sont prolongés du côté de la forme par deux tiges 9 également en métal conducteur, qui traversent l'embase 5 avec interposition d'un matériau isolant électrique 10. Les tiges 9 sont reliées à la résistance électrique 4 par des fils conducteurs 12, avec montage, à l'intérieur de la forme, d'un thermostat de contrôle de température, non représenté au dessin.

Il est donc ainsi établi que si les plots cylindriques 7 sont reliés aux deux bornes d'une source d'alimentation électrique, la résistance 4 est alimentée et chauffe la semelle métallique 3.

Les figures 1 et 2 représentent une palette de transport 13 d'une forme, destinée à reposer sur un bâti 14 sur lequel elle est déplacée par des moyens connus, et guidée par des galets 15. La forme 2 est destinée à être positionnée sur cette palette par engagement des deux plots 7 sur deux tiges 16 faisant saillie de la face supérieure de la palette. Ces deux tiges 16 sont réalisées en un métal conducteur, et sont reliées chacune par un fil 17 à un trolley ou frotteur 18 prenant appui contre une piste conductrice 19 reliée à une source d'alimentation de courant, solidaire du bâti 14. Il doit être noté que les pistes conductrices 19 sont montées sur le bâti 14 avec interposition d'un matériau 20 isolant électrique.

La figure 3 représente un dispositif de préhension de la forme 2 à un poste de travail. Ce dispositif de préhension comporte deux mâchoires 22 destinées à venir enserrer les plots cylindriques 7 au niveau de l'un des évidements circulaires 8. Les mâchoires 22, montées déplaçables sur un support 23, et avec interposition d'un matériau isolant non représenté, sont reliées aux bornes d'alimentation d'une source de courant.

Ainsi, il est possible de réaliser le chauffage de la forme à la température souhaitée, tant lors du transport de celle-ci entre deux postes, par l'intermédiaire de la palette de transport 13, qu'au niveau même d'un poste, par l'intermédiaire des mâchoires 22 assurant la tenue des plots cylindriques de la forme.

Comme il ressort de ce qui précède l'invention apporte une grande amélioration à la technique existante, en fournissant une forme sur laquelle toutes les opérations relatives à la fabrication d'une chaussure peuvent être réalisées, sans nécessiter comme tel était le cas auparavant le transfert de la tige d'une forme en matière synthétique non chauffante sur une forme chauffante, et inversement, lorsque la fabrication de la chaussure nécessite certaines opérations de chauffage.

Comme il va de soi, l'invention ne se limite pas à la seule forme d'exécution de cette forme pour la fabrication de chaussures, décrite ci-dessus à titre d'exemple, et en embrasse au contraire toutes les variantes. C'est ainsi notamment que les moyens d'alimentation des plots cylindriques de la forme pourraient être différents ou encore que la résistance chauffante pourrait être logée non pas dans une plaque formant semelle de la forme, mais dans un insert de celle-ci, sans que l'on sorte pour autant du cadre de l'invention, tel que défini par les revendications suivantes.

## Revendications

1. Forme pour la fabrication de chaussures, du type comprenant une zone de préhension constituée par deux plots tubulaires (7) et présentant des évidements annulaires (8), permettant d'une part leur engagement sur deux tiges verticales appartenant à une palette, en vue du déplacement de la forme d'un poste à un autre, et d'autre part la préhension de la forme à l'aide de la mâchoire d'un organe préhenseur, **caractérisée en ce que** la forme (2), réalisée en matière synthétique, contient une partie métallique (3) équipée d'une résistance de chauffage (4), dont l'alimentation est réalisée à partir de deux fils conducteurs (12) reliés aux deux plots métalliques de préhension (7) qui sont eux-mêmes électriquement conducteurs et sont susceptibles d'être reliés aux deux bornes d'une source d'alimentation électrique.

2. Forme selon la revendication 1, **caractérisée en ce que** la partie métallique de la forme constitue la semelle (3) de celle-ci.

3. Forme selon l'une quelconque des revendications 1 et 2, **caractérisée en ce que** chaque plot tubulaire (7) est prolongé à l'intérieur de la forme par une tige métallique (9) conductrice reliée à la résistance de chauffage (4), directement ou par des fils conducteurs (12).

4. Forme selon l'une quelconque des revendications 1 à 3, **caractérisée en ce qu'**elle contient un thermostat agissant sur l'alimentation électrique de la résistance de chauffage.

5. Dispositif de transport par palette d'une forme selon l'une quelconque des revendications 1 à 4, ce dispositif comportant au moins une palette de transport (13) comprenant deux tiges (16) de support de la forme, **caractérisée en ce que** lesdites tiges sont réalisées en métal conducteur et reliées aux deux bornes d'une source d'alimentation électrique par des fils conducteurs (17), montés sur la palette (13) et venant en contact par l'intermédiaire de trolleys ou de frotteurs (18) avec des pistes conductrices (19), fixées sur un rail appartenant au bâti (14) support de guidage des palettes.

6. Dispositif de préhension d'une forme à un poste de travail selon l'une quelconque des revendications 1 à 4, ce dispositif comportant à certains postes de travail, au moins une pince de préhension d'une forme comprenant deux mâchoires (22) **caractérisé en ce que** lesdites mâchoires sont réalisées en métal conducteur et reliées aux deux bornes d'une source d'alimentation électrique et destinées chacune à enserrer l'un des plots (7) de la forme.

## Patentansprüche

1. Leisten für die Herstellung von Schuhen, des Typs, der eine Greifzone umfasst, die von zwei Rohrstücken (7) gebildet ist und ringförmige Vertiefungen (8) aufweist, wobei einerseits deren Aufstecken auf zwei zu einer Palette gehörende senkrechte Stifte im Hinblick auf die Umsetzung des Leistens von einem Arbeitsplatz zu einem anderen ermöglicht wird, und andererseits das Greifen des Leistens mit Hilfe der Klemmbacke eines Greifelements ermöglicht wird, **dadurch gekennzeichnet, dass** der Leisten (2), der aus Kunststoff hergestellt ist, ein Metallteil (3) enthält, das mit einem Heizwiderstand (4) ausgestattet ist, dessen Versorgung durch zwei stromführende Leiter (12) erfolgt, die mit den zwei greifenden metallischen Rohrstücken (7) verbunden sind, die ihrerseits elektrisch leitend und geeignet sind, mit zwei Klemmen einer elektrischen Stromquelle verbunden zu werden.

2. Leisten nach Anspruch 1, **dadurch gekennzeichnet, dass** das Metallteil des Leistens dessen Sohle (3) bildet.

3. Leisten nach einem der Ansprüche 1 und 2, **dadurch gekennzeichnet, dass** jedes Rohrstück (7) im Innern des Leistens verlängert ist durch einen elektrisch leitenden Metallstab (9), der mit dem Heizwiderstand (4) entweder direkt oder durch stromführende Leiter (12) verbunden ist.

4. Leisten nach einem der Ansprüche 1 bis 3, **dadurch gekennzeichnet, dass** er einen Thermostat umfasst, der auf die Stromversorgung des Heizwiderstandes einwirkt.

5. Transport-Vorrichtung pro Leisten-Palette nach einem der Ansprüche 1 bis 4, wobei diese Vorrichtung mindestens eine Transportpalette (13) mit zwei Stiften (16) zum Tragen des Leistens umfasst, **dadurch gekennzeichnet, dass** diese Stifte aus leitendem Metall realisiert und mit zwei Klemmen einer Stromquelle verbunden sind durch elektrische Leiter (17), die auf der Palette (13) montiert sind und mittels Stangenstromabnehmern oder Schleiffedern (18) mit Leiterbahnen (19) in Kontakt kommen, die auf einer Schiene befestigt sind, die zum Traggestell (14) für die Führung der Paletten gehört.

6. Vorrichtung zum Greifen eines Leistens an einem Arbeitsplatz nach einem der Ansprüche 1 bis 4, wobei diese Vorrichtung an bestimmten Arbeitsplätzen mindestens eine Zange mit zwei Klemmbacken (22) zum Greifen eines Leistens umfasst, **dadurch gekennzeichnet, dass** diese Klemmbacken aus leitendem Metall hergestellt und mit zwei Klemmen einer Stromquelle verbunden sind und dass jede Backe dazu bestimmt ist, eines der Rohrstücke (7) des Leistens einzuspannen.

## Claims

1. Last for shoe production, of the type comprising a gripping zone formed by two studs (7) which are tubular and have annular recesses (8), on the one hand permitting their engagement on two vertical rods belonging to a pallet, with a view to moving the last from one station to another, and, on the other hand, permitting gripping of the last with the aid of the jaw of a gripping member, **characterized in that** the last (2), made of synthetic material, contains a metal part (3) equipped with a heating resistor (4) which is supplied from two conducting wires (12) connected to the two metal gripping studs (7) which are themselves electrically conductive and are able to be connected to the two terminals of an electrical power source.

2. Last according to Claim 1, **characterized in that** the metal part of the last constitutes the sole (3) thereof.

3. Last according to either of Claims 1 and 2, **characterized in that** each tubular stud (7) is continued inside the last by a conductive metal rod (9) which is connected to the heating resistor (4), either directly or via conducting wires (12).

4. Last according to any one of Claims 1 to 3, **characterized in that** it contains a thermostat acting on the electrical power supply to the heating resistor.

5. Device for transporting by pallet a last according to any one of Claims 1 to 4, this device comprising at least one transport pallet (13) with two rods (16) supporting the last, **characterized in that** said rods are made of conductive metal and are connected to the two terminals of an electrical power source via conducting wires (17) which are mounted on the pallet (13) and come into contact, by way of trolleys or wipers (18), with conductor tracks (19) fixed on a rail belonging to the support frame (14) guiding the pallets.

6. Device for gripping, at a work station, a last according to any one of Claims 1 to 4, this device comprising, at certain work stations, at least one clamp for gripping a last and with two jaws (22), **characterized in that** said jaws are made of conductive metal and are connected to the two terminals of an electrical power source and are each intended to grasp one of the studs (7) of the last.
